# EUROPÄISCHE PATENTSCHRIFT

(11) **EP 0 326 676 B1**
(45) Veröffentlichungstag und Bekanntmachung des Hinweises auf die Patenterteilung: **07.10.1992**
(21) Anmeldenummer: 88120193.3
(22) Anmeldetag: 03.12.1988
(51) Int. Cl.: E01C 9/08, E01C 9/10, E04C 2/42

(54) **Laufrostelement zum Verlegen auf unebenem Boden, insbesondere auf der Sohle von Grubenstrecken im untertägigen Bergbau**
Duckboard element to be placed on uneven soil, especially on the bottom of tunnels in underground mining
Elément de caillebotis à poser sur un sol accidenté, notamment sur le fond d'une fosse dans l'exploitation des mines souterraines

(30) Priorität: 02.02.1988 DE 8801225 U
(43) Veröffentlichungstag der Anmeldung: 09.08.1989
(73) Patentinhaber: Graepel, Friedrich C., D-49624 Löningen (DE)
(72) Erfinder: Graepel, Friedrich C., D-49624 Löningen (DE)
(74) Vertreter: Busse & Busse Patentanwälte

(56) Entgegenhaltungen:
- CH-A- 612 463
- DE-A- 1 658 509
- DE-U- 8 714 150
- GB-A- 2 185 061
- US-A- 4 376 596

## Beschreibung

Die Erfindung betrifft ein Laufrostelement zum Verlegen auf unebenem Boden, insbesondere auf der Sohle von Grubenstrecken im untertägigen Bergbau, bestehend aus einer langgestreckten, ebenen Laufplatte mit nach unten abgewinkelten Längsseitenrändern und mit Verbindungsgliedern für eine lösbare Verbindung zweier aneinandergrenzender gleichartiger Laufrostelemente.

Bei einem bekannten Laufrostelement dieser Art umfassen die Verbindungsglieder der Laufrostelemente stirnseitig vorstehende Einsteckteile an ihrem einen Ende, die jeweils in eine am anderen Stirnende gebildete Aufnahmeöffnung eines gleichartigen Laufrostelements einführbar sind. Der Einsteckteil ist dabei von einem U-förmigen Bügel gebildet, dessen beide Schenkel an der Innenseite der Längsseitenränder der Laufplatte befestigt sind und dessen Basissteg der Laufplatte für ein Eingreifen in die Einsteckteil-Aufnahmeöffnung eines angrenzenden, gleichartigen Laufrostelements vorauslaufend angeordnet ist. Dabei sind der Einsteckteil der Laufplatte und deren die Aufnahmeöffnung begrenzenden Längsseitenränder mit Durchgangslöchern für eine gegenseitige Verschraubung aneinandergrenzender Laufrostelemente versehen. Ferner ist zumindest einer der beiden Längsseitenränder der Laufplatte an seiner Unterseite mit zumindest einer parallel zur Hauptebene der Laufplatte verlaufenden außenseitigen Befestigungslasche für eine Verankerung des Laufrostelements mit dem Boden versehen.

Mit Hilfe der bekannten Laufrostelemente, deren Laufplatten durch eingebrachte Lochungen rutschsicher ausgebildet sind, können durchgehende Laufroste gebildet werden, die im wesentlichen wartungsfrei und reparaturunanfällig sind, da die das Laufrostelement jeweils bildenden Laufplatten aus stabilem Stahlblech bestehen und mit ihren Einsteckteilen jeweils einstückige Baueinheiten bilden. Aufwendig gestaltet sich jedoch sowohl das Anbringen der Verschraubungen für die gegenseitige Verbindung der Laufrostelemente als auch für deren Verankerung mit dem Boden. Diese Arbeiten sind insbesondere beim Verlegen der Laufrostelemente auf der Sohle von Grubenstrecken im untertägigen Bergbau wegen der beengten Raumverhältnisse und durch Schlamm, Dunkelheit usw. erschwerten Arbeitsbedingungen nur sehr schwierig durchzuführen.

Die US-A-4 376 596 beschreibt ein Laufrostelement zum Verlegen auf unebenem Boden, das aus einer langgestreckten, ebenen Laufplatte mit nach unten abgewinkelten Längsseitenrändern und mit Verbindungsgliedern für eine lösbare Verbindung zweier aneinandergrenzender gleichartiger Laufrostelemente besteht, wobei die Verbindungsglieder von jeweils paarweise zusammenwirkenden Verriegelungen und Verbindungslaschen gebildet sind, die jeweils an den Außenseiten der Längsseitenränder der Laufplatte in an deren Stirnseiten angrenzenden Eckbereichen paarweise angebracht sind. Die Verbindungslaschen sind hierbei auf seitlich vorstehende Verstärkungsstangen in den aneinandergrenzenden Eckbereichen zweier zu verbindender Laufrostelemente aufgesteckt, wobei die gegenseitige Verriegelung der Laufrostelemente wiederum durch Verschraubungen mit Hilfe von Muttern erfolgt, die auf die vorstehenden Enden der Verstärkungsstangen gegen die in Position gebrachten Verbindungslaschen aufgeschraubt werden.

Der Erfindung liegt die Aufgabe zugrunde, ein Laufrostelement der angegebenen Art zu schaffen, dessen Verlegung und gegenseitige Verbindung und Verriegelung mit gleichartigen Laufrostelementen zu einem durchgehenden Laufrost wesentlich vereinfacht ist.

Ausgehend von einem Laufrostelement zum Verlegen auf unebenem Boden, insbesondere auf der Sohle von Grubenstrecken im untertätigen Bergbau, bestehend aus einer langgestreckten, ebenen Laufplatte mit nach unten abgewinkelten Längsseitenrändern und mit Verbindungsgliedern für eine lösbare Verbindung zweier aneinander angrenzender gleichartiger Laufrostelemente, wobei die Verbindungsglieder von jeweils paarweise zusammenwirkenden Verriegelungen und Verbindungslaschen gebildet sind, die jeweils an den Außenseiten der Längsseitenränder der Lauflatte in an deren Stirnseiten angrenzenden Eckbereichen paarweise angebracht sind, wird diese Aufgabe nach der Erfindung dadurch gelöst, daß die Verriegelungen als Riegelplatten ausgebildet sind, welche jeweils einen senkrecht in bezug auf den angrenzenden Längsseitenrand der Laufplatte nach außen gerichteten Verriegelungsbügel und die Verbindungslaschen jeweils eine Aufnahmeöffnung für den Verriegelungsbügel in einem die Stirnseite ihrer Laufplatte frei überragenden Verriegelungsteil aufweisen, und daß der Verriegelungsbügel eine Einstecköffnung für einen Fallriegel bildet. Die jeweils an den Außenseiten der Längsseitenränder der Laufplatte befestigten Riegelplatten und Verbindungslaschen sind bei dieser Ausgestaltung ohne weiteres von außen an den Längsseitenrändern der Laufplatte zugänglich und können ohne Schwierigkeiten mit Hilfe des Verriegelungsbügels und des in dessen Einstecköffnung eingesetzten Fallriegels in ihren gegenseitigen Verriegelungseingriff gebracht werden, um zwei aneinandergrenzende Laufrostelemente ohne Zuhilfenahme von Verschraubungen zuverlässig miteinander zu verbinden. Die Toleranzen zwischen den zusammenwirkenden Riegelplatten und Verbindungslaschen sind dabei so groß bemessen, daß die miteinander in Eingriff zu bringenden Teile auch unter den erschwerten Arbeitsbedingungen im untertägigen Bergbau vergleichsweise einfach zusammengefügt werden können. Im Gegensatz zu durch stirnseitig ineinandergreifende Verbindungsglieder miteinander zu einem durchgehenden Laufrost verbundenen Laufrostelementen ist es bei der erfindungsgemäßen Ausgestaltung dank der seitlichen Anbringung der Verbindungsglieder ohne weiteres möglich, bei einer Beschädigung einzelner Laufrostelemente diese an jeder beliebigen Stelle des verlegten Laufrostes durch Entriegeln von außen und seitliches Auseinanderrücken der zu lösenden Laufrostelemente auszuwechseln.

Eine bevorzugte weitere Ausgestaltung der Erfindung sieht vor, daß die beiden Riegelplatten jedes Riegelplattenpaares und die beiden Verbindungslaschen jedes Verbindungslaschenpaares jeweils in einander diagonal gegenüberliegenden Eckbereichen ihrer Laufplatte angebracht sind. Durch eine in dieser Weise wechselseitige Anordnung der Riegelplatten und der Verbindungslaschen ist ein weiterer wesentlicher Handhabungsvorteil gegenüber den bekannten Laufrostelementen dadurch erreicht, daß die beiden Enden bzw. Stirnseiten jedes Laufrostelements untereinander gleich ausgebildet sind, so daß jedes Stirnende eines individuellen Laufrostelementes zu jedem Stirnende eines anderen individuellen, gleichartigen Laufrostelementes paßt. Es tritt also beim Verlegen der Laufrostelemente nicht mehr der Fall ein, daß, wie bei Laufrostelementen mit hinsichtlich ihrer Verbindungsmittel ungleich ausgebildeten Stirnenden, ein individuelles Laufrostelement gegenüber einem anderen individuellen, gleichartigen Laufrostelement um 180° gedreht werden muß, damit die beiden Stirnenden der aneinandergrenzenden Laufrostelemente zueinander passen und der gegenseitige Verriegelungseingriff ihrer Verbindungsmittel hergestellt werden kann. Dies wirkt sich besonders vorteilhaft bei beengten Raumverhältnissen aus, wie sie im untertägigen Bergbau anzutreffen sind.

Weitere Merkmale und Vorteile der Erfindung ergeben aus den weiteren Unteransprüchen und der nachstehenden Beschreibung in Verbindung mit der Zeichnung, in der ein Ausführungsbeispiel des Gegenstands der Erfindung veranschaulicht ist.

In der Zeichnung zeigen:
- Fig. 1: eine Seitenansicht eines Laufrostelementes mit an dessen beiden Stirnseiten angrenzenden stirnseitigen Endbereichen je eines weiteren Laufrostelements,
- Fig. 2: eine Draufsicht auf die Laufrostanordnung gemäß Fig. 1,
- Fig. 3: einen Schnitt nach der Linie A-B der Fig. 2,
- Fig. 4: einen Schnitt nach der Linie C-D der Fig. 2,
- Fig. 5: eine Seitenansicht nur eines Paares zusammenwirkender Verbindungsglieder,
- Fig. 6: eine Draufsicht auf die Verbindungsglieder gemäß Fig. 5 und
- Fig. 7: eine Seitenansicht der Verbindungsglieder gemäß Fig. 5 und 6.

In den Fig. 1 und 2 ist das mittlere, ganz dargestellte Laufrostelement mit 1 bezeichnet, während die beiden nur mit ihren Endbereichen dargestellten, sich an die beiden Stirnseiten des Laufrostelements 1 anschließenden Laufrostelemente mit 1′ bzw. 1˝ bezeichnet sind. Die Laufrostelemente 1, 1′, 1˝ sind jeweils gleichartig ausgebildet und umfassen eine langgestreckte, ebene Laufplatte 2 aus vorzugsweise verzinktem Stahlblech mit nach unten abgewinkelten Längsseitenrändern 3, die für eine Auflage auf dem Boden an ihren unteren Enden mit einwärts parallel zur Hauptfläche der Laufplatte 2 abgekanteten Auflageschenkeln 4 versehen sind. In ihrer ebenen Hauptfläche ist die Laufplatte 2 mit Querreihen einander abwechselnder Lochungen 5 und 6 versehen, von denen die nach oben ausgeprägten Lochungen 5 gezackte Ränder aufweisen. Hierdurch ist die Hauptfläche der Laufplatte 2 als rutschsichere Lauffläche ausgebildet.

Für eine lösbare Verbindung zweier aneinandergrenzender Laufrostelemente 1, 1′ bzw. 1, 1˝ sind diese mit Verbindungsmitteln versehen, die aus paarweise zusammenwirkenden Riegelplatten 7 und Verbindungslaschen 8 bestehen. Die Riegelplatten 7 und die Verbindungslaschen 8 sind jeweils paarweise an den Außenseiten der Längsseitenränder 3 der Laufplatte 2 in an deren Stirnseiten 9 angrenzenden Eckbereichen z.B. durch Schweißverbindungen fest angebracht.

Entsprechend dem dargestellten bevorzugten Beispiel sind die beiden Riegelplatten 7 jedes Riegelplattenpaares und die beiden Verbindungslaschen 8 jedes Verbindungslaschenpaares, die jedes Laufrostelement 1 umfaßt, jeweils in einander diagonal gegenüberliegenden Eckbereichen ihrer Laufplatte 2 angeordnet, wie dies insbesondere aus Fig. 2 ersichtlich ist. Die Stirnseiten 9 der Laufrostelemente 1 sind jeweils von rechtwinklig nach unten abgebogenen endseitigen Abkantungen der Laufplatte 2 gebildet, der deren Durchbiegung im mittleren Bereich unter Belastung entgegenwirken.

Der Aufbau der Verbindungsmittel im einzelnen ist insbesondere aus den Fig. 5 bis 7 ersichtlich.

Hiernach umfaßt jede Riegelplatte 7 einen Basisteil 10, der im am Laufrostelement 1 befestigten Zustand rückseitig an der Außenseite des jeweiligen Längsseitenrandes 3 anliegt und mit diesem insbesondere verschweißt ist. Mit dem Basisteil 10 ist ein Verriegelungsbügel 11 von U-förmiger Grundgestalt vereinigt, indem beispielsweise die Enden seiner beiden U-Schenkel 12 in den Basisteil 10 eingelassen und mit diesem verschweißt sind. Der Verriegelungsbügel 11 steht dabei senkrecht zum Basisteil 10, d.h. er erstreckt sich im Gebrauch bei Verlegung der Laufrostelemente 1 in einer im wesentlichen horizontalen Ebene bzw. parallel zur Lauffläche der Laufplatte 2.

Der Verriegelungsbügel 11 bildet eine außenseitig durchgehend geschlossene Einstecköffnung für einen Fallriegel 13, der mit der Riegelplatte 7 unverlierbar verbunden ist. Hierzu ist die Riegelplatte 7 mit einem rechtwinklig vom Basisteil 10 abgewinkelten und durch seitliche Schultern abgesetzten oberen, endseitigen Führungsteil 14 versehen, in dem der Fallriegel 13 in zur Ausrichtung des Verriegelungsbügels 11 senkrechter Ausrichtung auf- und abbewegbar geführt ist. Im an das jeweilige Laufrostelement 1 angebrachten Zustand liegt der Führungsteil 14 etwa in der von den oberen gezackten Rändern der Lochungen 5 definierten Laufebene der Laufplatte 2.

Der Fallriegel 13 ist von einem U-förmigen Bügel gebildet, dessen Basis 15 dem Verriegelungsbügel 11 zugewandt ist und dessen Schenkel 16 mit großzügig bemessenem Spiel zwischen die Schenkel 12 und den diese verbindenden Basisteil 17 des Verriegelungsbügels 11 passen. Endseitig sind die in Durchgangsöffnungen des Führungsteils 14 in einem zur Aufnahme der Verriegelungslaschen 8 geeigneten Abstand vom Basisteil 10 geführten Schenkel 16 des Fallriegels 13 durch einen Handhabungsteil 18 miteinander verbunden, wobei diese Verbindung vorzugsweise ebenfalls durch eine Verschweißung der in den plattenförmigen Handhabungsteil 18 eingelassenen Enden der Schenkel 16 erfolgt. Diese Verbindung bzw. Verschweißung wird vorgenommen, nachdem der Fallriegel 13 mit seinen beiden Schenkeln 16 in den Führungsteil 14 der Riegelplatte 7 in der vorgeschriebenen Weise eingesetzt worden ist.

Auf diese Weise ist der Handhabungsteil 18 des Fallriegels 13 in allen Betriebsstellungen an der Außenseite des Führungsteils 14 der Riegelplatte 7 gehalten, derart, daß der Handhabungsteil 18 in der Verriegelungsstellung auf der Außenseite des Führungsteils 14 aufliegt (Fig. 5 bis 7) und in einer angehobenen Stellung zum Lösen der Verriegelung der Basisteil 15 an der Unterseite des Führungsteils 14 anliegt, ohne herausgezogen werden zu können, wie dies beispielsweise in Fig. 1 im Bereich der Verbindung des Laufrostelements 1 mit dem Laufrostelement 1˝ dargestellt ist. Zur Erleichterung des Anhebens des Fallriegels 13 kann dessen Handhabungsteil 18 mit einem die Kontur des Führungsteils 14 und ggf. auch des Verriegelungsbügels 11 der Riegelplatte 7 seitlich überragenden Griffansatz (nicht dargesellt) versehen sein.

Mit den Riegelplatten 7 wirken die Verbindungslaschen 8 zusammen, die einen Befestigungsteil 19 und einen Verriegelungsteil 20 umfassen. Der Befestigungsteil 19 wird vorzugsweise entsprechend dem Basisteil 10 der Riegelplatte 7 rückseitig an die Außenseite des jeweiligen Längsseitenrandes 3 des zugehörigen Laufrostelements 1 angeschweißt. Der Befestigungsteil 19 reicht dabei etwa bis zur angrenzenden Stirnseite 9 des Laufrostelements 1, und daran an schließt sich ein nach außen abgekröpfter Übergangsbereich 21 zum Verriegelungsbereich 20, der auf diese Weise Verbindung mit der jeweils zugehörigen Riegelplatte 7 eines anderen gleichartigen Laufrostelements, z.B. des Laufrostelements 1′, vom Längsseitenrand 3 nach außen versetzt ist und somit den Basisteil 10 dieser Riegelplatte 7 übergreifen kann, wenn er mittels einer langlochartigen Öffnung 22 auf den Aufnahmebügel 11 durch eine seitliche Bewegung des Laufrostelements 1 in bezug auf das Laufrostelement 1′ aufgeschoben wird. Dies erfolgt bei hochgehobenem Fallriegel 13, der sodann fallengelassen werden kann, um in die vom Verriegelungsbügel 11 dargebotene Einstecköffnung und vor den Verriegelungsteil 20 der Verbindungslasche 8 zu gelangen. Der Verriegelungsteil 20 der Verbindungslasche 8 ist damit zwischen dem Basisteil 10 der Riegelplatte 7 und dem Fallriegel 13 gegen eine seitliche Auswärtsbewegung gesichert, während er zugleich durch den in die Aufnahmeöffnung 22 eingreifenden Verriegelungsbügel 11 in Längsrichtung des Laufrostelements 1 festgelegt ist. Diese Verriegelungsstellung ist insbesondere auf den Fig. 5 bis 7 ersichtlich.

In den Fig. 1 bis 4 ist die stirnseitige Verbindung des Laufrostelements 1 mit dem Laufrostelement 1′ im Zustand der gegenseitigen Verriegelung der jeweiligen Riegelplatte 7 mit der Verbindungslasche 8 veranschaulicht, während die einander gegenüberliegenden Stirnenden 9 des Laufrostelements 1 und des Laufrostelements 1˝ seitlich parallel zueinander verschoben sind und somit einen Zustand vor dem Aufschieben der Verbindungslaschen 8 auf den Verriegelungsbügel 11 der Riegelplatte 7 bzw. die Möglichkeit veranschaulichen, wie nach Hochziehen des Fallriegels 13 die gegenseitige Verbindung der Laufrostelemente 1, 1˝ durch seitliche Parallelverschiebung ihrer aneinandergrenzenden Stirnseiten 9, beispielsweise zum Auswechseln eines beschädigten Laufrostelements, gelöst werden kann.

## Patentansprüche

1. Laufrostelement (1) zum Verlegen auf unebenem Boden, insbesondere auf der Sohle von Grubenstrecken im untertägigen Bergbau, bestehend aus einer langgestreckten, ebenen Laufplatte (2) mit nach unten abgewinkelten Längsseitenrändern (3) und mit Verbindungsgliedern für eine lösbare Verbindung zweier aneinandergrenzender gleichartiger Laufrostelemente (1), wobei die Verbindungsglieder von jeweils paarweise zusammenwirkenden Verriegelungen und Verbindungslaschen (8) gebildet sind, die jeweils an den Außenseiten der Längsseitenränder (3) der Laufplatte (2) in an deren Stirnseiten (9) angrenzenden Eckbereichen paarweise angebracht sind, **dadurch gekennzeichnet, daß** die Verriegelungen als Riegelplatten (7) ausgebildet sind, welche jeweils einen senkrecht in bezug auf den angrenzenden Längsseitenrand (3) der Laufplatte (2) nach außen gerichteten Verriegelungsbügel (11) und die Verbindungslaschen (8) jeweils eine Aufnahmeöffnung (22) für den Verriegelungsbügel (11) in einem die Stirnseite (9) ihrer Laufplatte (2) frei überragenden Verriegelungsteil (20) aufweisen, und daß der Verriegelungsbügel (11) eine Einstecköffnung für einen Fallriegel (13) bildet.

2. Laufrostelement nach Anspruch 1, dadurch gekennzeichnet, daß die beiden Riegelplatten (7) jedes Riegelplattenpaares und die beiden Verbindungslaschen (8) jedes Verbindungslaschenpaares jeweils in einander diagonal gegenüberliegenden Eckbereichen ihrer Laufplatte (2) angebracht sind.

3. Laufrostelement nach Anspruch 1 oder 2, dadurch gekennzeichnet, daß der Fallriegel (13) mit der Riegelplatte (7) unverlierbar verbunden ist.

4. Laufrostelement nach Anspruch 3, dadurch gekennzeichnet, daß die Riegelplatte (7) einen etwa in der Laufebene der Laufplatte (2) angeordneten Führungsteil (14) aufweist, in dem der Fallriegel (13) in zum Verriegelungsbügel (11) senkrechter Ausrichtung auf- und abbewegbar geführt ist.

5. Laufrostelement nach Anspruch 4, dadurch gekennzeichnet, daß der Fallriegel (13) von einem U-förmigen Bügel gebildet ist, dessen Basis (15) dem Verriegelungsbügel (11) zugewandet ist und dessen Schenkel (16) endseitig durch einen Handhabungsteil (18) verbunden sind, der in allen Betriebsstellungen des Fallriegels (13) an der Außenseite des Führungsteils (14) der Riegelplatte (7) gehalten ist.

6. Laufrostelement nach Anspruch 5, dadurch gekennzeichnet, daß der Handhabungsteil (18) des Fallriegels (13) mit einem die Kontur des Führungsteils (14) der Riegelplatte (7) seitlich überragenden Griffansatz versehen ist.

## Claims

1. A duckboard element (1) adapted to be placed on uneven ground, particularly in the bottom of tunnels in underground mining, and consisting of an elongate plane walk-on panel (2) having downwardly angled-over longitudinal lateral edges (3) and with connecting members for a separable connection of two adjacently disposed and equivalent duckboard elements (1), the connecting members being constituted by connecting lugs (8) and interlocking means which co-operate with one another in pairs and which are mounted in pairs on the outsides of the longitudinal lateral edges (3) of the walk-on panel (2) in corner portions adjacent the end edges (9), characterised in that the interlocking means are constructed as locking bolt plates (7) which respectively comprise a stirrup-shaped locking member (11) directed outwardly at right-angles in relation to the adjacent longitudinal lateral edge (3) of the walk-on panel (2) while the connecting lugs (8) comprise respective receiving apertures (22) to accommodate the stirrup-shaped locking member (11) in a locking part (20) which projects freely beyond the end face (9) of the walk-on panel (2) and in that the stirrup-shaped locking member (11) forms an aperture into which a bolt (13) can be inserted.

2. A duckboard element according to claim 1, characterised in that the two locking bolt plates (7) of each pair of locking bolt plates and the two connecting lugs (8) of each pair of connecting lugs are respectively disposed in diagonally opposite corner zones of their walk-on panel (2).

3. A duckboard element according to claim 1 or 2, characterised in that the bolt (13) is captively connected to the locking bolt plate (7).

4. A duckboard element according to claim 3, characterised in that the locking bolt plate (7) has, disposed substantially in the walk-on plane of the panel (2), a guide member (14) in which the bolt (13) is guided for upwards and downwards movement in a direction at right-angles to the stirrup-shaped locking member (11).

5. A duckboard element according to claim 4, characterised in that the bolt (13) is formed by a U-shaped stirrup member, the base (15) of which faces the locking member (11) while its arms (16) are connected at their ends by a handle part (18) which, in all the working positions of the bolt (13), is supported on the outside of the guide part (14) of the locking bolt plate (7).

6. A duckboard element according to claim 5, characterised in that the handle part (18) of the bolt (13) is provided with a grip extension piece which projects laterally beyond the contours of the guide part (14) of the locking bolt plate (7).

## Revendications

1. Elément de caillebotis (1) à poser sur un sol accidenté, notamment sur le sol de galeries de mine dans des exploitations souterraines, constitué d'une plaque de circulation plane (2), oblongue, présentant des rebords latéraux longitudinaux (3) coudés vers le bas et des éléments d'assemblage en vue d'assembler de façon détachable deux éléments de caillebotis (1) semblables contigus, les éléments d'assemblage étant formés chaque fois de moyens de verrouillage et d'éclisses d'assemblage (8) coopérant par paires, qui sont montés par paires sur les faces externes des rebords latéraux longitudinaux (3) de la plaque de circulation (2) dans des zones de coin adjacentes à ses faces d'about (9), caractérisé en ce que les moyens de verrouillage ont la forme de plaques de verrouillage (7) qui comportent chacune un étrier de verrouillage (11) orienté vers l'extérieur, perpendiculairement au rebord latéral longitudinal (3) adjacent de la plaque de circulation (2) tandis que les éclisses d'assemblage (8) présentent chacune une ouverture de réception (22) pour l'étrier de verrouillage (11) dans une partie de verrouillage (20) s'étendant librement au-delà de la face d'about (9) de la plaque de circulation (2), et que l'étrier de verrouillage (11) forme une ouverture d'enfichage destinée à un verrou vertical (13).

2. Elément de caillebotis suivant la revendication 1, caractérisé en ce que les deux plaques de verrouillage (7) de chaque paire de plaques de verrouillage et les deux éclisses d'assemblage (8) de chaque paire d'éclisses d'assemblage sont installées respectivement dans des zones de coin de la plaque de circulation (2) qui sont opposées en diagonale.

3. Elément de caillebotis suivant la revendication 1 ou 2, caractérisé en ce que le verrou vertical (13) est relié à la plaque de verrouillage (7) de manière à ne pas pouvoir être égaré.

4. Elément de caillebotis suivant la revendication 3, caractérisé en ce que la plaque de verrouillage (7) comporte une partie de guidage (14) qui est installée à peu près dans le plan de circulation de la plaque de circulation (2), et dans laquelle le verrou vertical (13) est guidé vers le haut et vers le bas dans une direction perpendiculaire à l'étrier de verrouillage (11).

5. Elément de caillebotis suivant la revendication 4, caractérisé en ce que le verrou vertical (13) est formé par un étrier en U dont la base (15) est tournée vers l'étrier de verrouillage (11) et dont les branches (16) sont reliées à leurs extrémités par une partie de manipulation (18) qui, dans toutes les positions de travail du verrou vertical (13), est maintenue à l'extérieur de la partie de guidage (14) de la plaque de verrouillage (7).

6. Elément de caillebotis suivant la revendication 5, caractérisé en ce que la partie de manipulation (18) du verrou vertical (13) est pourvue d'une saillie formant poignée qui s'étend latéralement au-delà du contour de la partie de guidage (14) de la plaque de verrouillage (7).
